# EUROPÄISCHE PATENTSCHRIFT

(11) **EP 4 174 245 B1**
(45) Veröffentlichungstag und Bekanntmachung des Hinweises auf die Patenterteilung: **19.03.2025**
(21) Anmeldenummer: 22000239.8
(22) Anmeldetag: 27.10.2022
(51) Int. Cl.: E04D 13/04

(54) **WINKELABLAUF FÜR FLACHDÄCHER MIT EINER ÜBER DIE DACHFLÄCHE RAGENDEN UMFASSUNG**
ANGULAR DRAIN FOR FLAT ROOFS WITH A PROJECTING SURROUND
DRAIN ANGULAIRE POUR TOITS PLATS, AVEC UNE ENVELOPPE FAISANT SAILLIE AU-DESSUS DE LA SURFACE DU TOIT

(30) Priorität: 28.10.2021 DE 202021105918 U
(43) Veröffentlichungstag der Anmeldung: 03.05.2023
(73) Patentinhaber: Fleck GmbH, 45711 Datteln (DE)
(72) Erfinder: Nowack, Peter, 45891 Gelsenkirchen (DE)
(74) Vertreter: Bischof, Oliver

(56) Entgegenhaltungen:
- DE-A1- 19 840 593
- DE-U1- 29 905 121
- JP-A- H03 176 550
- NL-A- 9 202 258
- US-A- 5 615 526

## Beschreibung

Die Erfindung betrifft einen Winkelablauf für Flachdächer mit einer über die Dachfläche ragenden Umfassung, mit einem durch die Umfassung geführten Ablaufrohr und mit einem flächigen, eine Ausnehmung aufweisenden Dichtungselement.

Aus EP 3 597 834 A1 ist ein Bauteil für eine Ablaufvorrichtung für ein Flachdach mit Attika bekannt, umfassend ein aus einem Elastomerwerkstoff bestehendes Winkelteil mit zwei Schenkeln, von denen der eine, eine Öffnung aufweisende Schenkel mit seiner Außenfläche an der von der Oberseite des Flachdachs nach oben ragenden Attika angeordnet werden kann. Das Winkelteil ist mit einer Abdichtfolie und einem Ablaufstutzen verbunden.

Weiterhin zeigt DE 101 05 530 A1 eine Vorrichtung zur Entwässerung von Flachdächern mit einem Randabschluss, bestehend aus einem Einlauf, an den sich ein horizontal verlaufendes, nach außen ragendes Rohrstück mit einem Schrägflächenabschnitt anschließt.

US 5 615 526 A zeigt eine Vorrichtung zur Entwässerung am Schnittpunkt einer Wand und einer Dachfläche.

Ein Winkelablauf der im Oberbegriff genannten Art ist der DE 200 02 607 U1 der Anmelderin zu entnehmen. Als Umfassung soll ein in der Fachsprache benutzter Begriff "Attika" verstanden werden. Der bekannte Winkelablauf umfasst ein elastisches Dichtungselement, Folienkörper genannt, und einen Plattenkörper mit einer Ausnehmung zum Anschluss über einen Rohrstutzen an das Ablaufrohr. Dieser Winkelablauf hat sich bewährt, jedoch besteht Bedarf an eine stabilere Ausführung, welche zugleich einen barrierefreien Ablauf bei gleichzeitig erhöhter Dichtigkeit gewährleisten kann.

Diese Aufgabe ist durch Merkmale des Anspruchs 1 gelöst. Die Unteransprüche beziehen sich auf bevorzugte Ausgestaltungen der Erfindung.

Die beiden Ablaufkörper können jeweils einen Rohrstutzen und einen mit diesem verbundenen, teilringförmigen Flanschkörper umfassen, welcher über eine Biegekante in einen abgewinkelten Flanschabschnitt übergeht, so dass der Flanschkörper mit dem Flanschabschnitt von der Seite her gesehen eine L-förmige Konfiguration bildet.

Die Rohrstutzen können ineinanderschiebbar sein und eine Rastverbindung bilden, indem beispielsweise an dem inneren Rohrstutzen umlaufende Rastringelemente und an einer Innenfläche des zweiten Rohrstutzens partiell verteilte Gegenrastelemente eingebracht sind.

Möglich ist auch eine umgekehrte Anordnung der Rastelemente, bei der die partiellen Rastringelemente an einem Außenmantel des inneren Rohrstutzens und die umlaufenden Rastringelemente an der Innenfläche des zweiten Rohrstutzens angeordnet sind.

Durch die Rastverbindung kann ein vorteilhafter, irreversibler Verzahnungs- und Verspannungsbereich des Dichtungselementes gebildet sein.

Zwischen den Ablaufkörpern kann wenigstens ein flächiges Dichtungselement mit einer an den inneren Rohrstutzen angepassten Ausnehmung platziert sein, beispielsweise eine kreisrunde Manschette aus Elastomer,- Kunststoff- oder Bitumen-Dichtungsbahnen. Beim Zusammendrücken der beiden Ablaufkörper miteinander nimmt das flache Dichtungselement zwangsläufig eine L-Form an.

Die Ablaufkörper können aus witterungsbeständigem Hartkunststoff, beispielsweise aus thermoplastischen Polymeren, wie PVC- oder ABS-Kunststoff oder aus einer korrosionsfesten Metalllegierung bestehen.

Die beiden Ablaufkörper mit dem dazwischen eingeflanschten Dichtungselement stellen einen Winkelablauf dar, welcher mit seinen beiden Rohrstutzen in eine Durchführungsöffnung an der Attika so eingelegt werden kann, dass er sich mit seinem größeren Flanschkörper an einer Innenfläche der Attika und mit dem Flanschabschnitt an der Dachfläche dicht aufliegt. Die Durchführungsöffnung kann ein Gefälle von 1⁰ bis 5⁰, vorzugsweise 2⁰ aufweisen. Das in die Durchführungsöffnung eingeführte Ablaufrohr von beliebiger Länge kann mit dem Rohrstutzen des Winkelablaufs dicht verklebt sein.

Mit dem Winkelablauf gemäß Erfindung können beliebige Dichtungsbahnen durch die irreversible Verpressung mit den klemmenden Flanschkörpern dauerhaft gegen äußere Zugkräfte fixiert werden.

Außerdem können zusätzliche Presselemente, beispielsweise an den Flanschkörpern eingebrachte Dichtrippen für eine erhöhte Dichtigkeit zwischen der Dichtungsbahn und den Flanschkörpern des Winkelablaufs sorgen.

Weiterhin kann wenigstens einer der Flanschkörper mit dem eingebauten Dichtungselement dauerhaft verklebt sein, z. B. mit einer witterungsbeständigen Dicht- und Klebemasse.

Von großem Vorteil ist, dass das Regenwasser ungehindert, ohne Anstaukanten und sonstigen Hindernissen ablaufen kann.

Die Erfindung wird nun in einem Beispiel anhand der Zeichnung näher erläutert. Die Figuren zeigen:
Fig. 1 vorgefertigte Ablaufkörper gemäß Erfindung, in einer Draufsicht auf eine Flachseite der abgewinkelten Flanschabschnitte, vor dem Zusammenpressen der beiden Ablaufkörper;
Fig. 2 einen Schnitt A - A gemäß Fig. 1;
Fig. 3 die Ablaufkörper gemäß Fig. 1 in einer perspektivischen Ansicht;
Fig. 4 einen Winkelablauf, zusammengesetzt aus den Ablaufkörpern gemäß Fig. 1, in einer Draufsicht auf die Flachseiten der Flanschabschnitte, jedoch ohne Dichtungselement;
Fig. 5 einen Schnitt B - B gemäß Fig. 4;
Fig. 6 den Winkelablauf gemäß Fig. 4, in einer Draufsicht auf eine Flachseite seiner Flanschkörper;
Fig. 7 den Winkelablauf gemäß Fig. 4, in einer perspektivischen Ansicht;
Fig. 8 eine schematische Einbausituation des Winkelablaufs am Flachdach mit Attika. und
Fig. 9 den Winkelablauf mit zusammengepresstem Dichtungselement, in einer perspektivischen Ansicht.

Gleiche oder ähnliche Elemente können in den nachfolgenden Figuren mit gleichen oder ähnlichen Bezugszeichen versehen sein. Ferner enthalten die Figuren der Zeichnung, deren Beschreibung sowie die Ansprüche einige Merkmale in Kombination. Die in den Figuren dargestellten Ausführungsbeispiele haben nur beschreibenden Charakter und sind nicht dazu gedacht, die Erfindung in irgendeiner Form einzuschränken.

Die im Weiteren verwendeten Begriffe: "obere", "untere", "innere" beziehen sich auf die in der Zeichnung dargestellte Anordnung der Ablaufkörper bzw. des Winkelablaufs vor oder nach der Montage am Flachdach.

In Figuren 1, 2 und 3 ist ein als "erster" genannter Ablaufkörper 1 dargestellt, welcher sich aus einem Rohrstutzen 4 und einem teilringförmigen Flanschkörper 2 zusammensetzt. Am Flanschkörper 2 ist eine runde Ausnehmung 3 angeordnet, die geringfügig größer als lichte Weite des Rohrstutzens 4 ist. Der Flanschkörper 2 geht über eine die Ausnehmung 3 tangierende Biegekante 6 in einen unter einem stumpfen Winkel β gebogenen Flanschabschnitt 8 über, wie es insbesondere deutlich in Fig. 3 zu sehen ist. Der Winkel β, bemessen zwischen dem Flanschabschnitt 8 und einer durch den teilringförmigen Flanschkörper 2 definierten Ebene E beträgt 92⁰.

Weiterhin ist den Figuren 1, 2 und 3 ein zweiter Ablaufkörper 11 zu entnehmen, umfassend einen zweiten Rohrstutzen 14 und einem zweiten teilringförmigen Flanschkörper 12 mit Ausnehmung 13, welcher über eine Biegekante 26 in einen unter nahezu gleichem Winkel β gebogenen Flanschabschnitt 18 übergeht.

Vorzugsweise weist der Flanschabschnitt 8 einen um 2° bis 3° größeren Winkel β auf als der Flanschabschnitt 18, wodurch eine stärkere Verpressung des Dichtungselementes 7 gewährleistet ist.

Auch zu erwähnen ist, dass der Flanschabschnitt 8, im verpressten Zustand, mit der komplementären Vertiefung des Flanschabschnitts 18 flächenbündig abschließt, wodurch ein barrierefreier Ablauf der zu entwässernden Dachfläche erreicht wird. Der Flanschabschnitt 18 wird hierzu bevorzugt in eine Ausnehmung der unter dem Flanschabschnitt 18 verlaufenden Abdichtungsbahn verlegt.

Der zweite Rohrstutzen 14 hat einen Innendurchmesser D2, der einen Außendurchmesser D1 des ersten Rohrstutzens 4 nicht unterschreitet, so dass die Rohrstutzen 4; 14 ineinander geschoben werden können. Dabei ist der zweite Rohrstutzen 14 kürzer als der erste; Nach dem Ineinanderschieben (vgl. Figuren 4 und 5) ragt der innere Rohrstutzen 4 über ein freies Ende 22 des Rohrstutzens 14 hinaus. Dies ermöglicht wiederum das Aufschieben eines Ablaufrohrs 5 (vgl. Fig. 8) auf dem inneren Rohrstutzen 4 bis zum besagten Ende 22 des Rohrstutzens 14.

Vorzugsweise ist das Ablaufrohr 5 zwischen die beiden Rohrstutzen 4; 14 eingeschoben und dort verklebt.

Weiterhin sind an einem Außenmantel 10 des Rohrstutzens 4 umlaufende, aus Hartkunststoff bestehende Rastringelemente 15 (vgl. Fig. 1) eingebracht, deren nicht gezeigte Spitzen nach außen zeigen. Demensprechend sind an einer Innenseite 17 des kürzeren Rohrstutzens 14 komplementäre Gegenrastelemente angeordnet.

Vorzugsweise sind die Gegenrastelemente als partielle Rastringelemente 16, mit anderen Worten als am Umfang der Innenseite 17 verteilte Abschnitte der Rastringelemente (vgl. Figuren 2 und 3) ausgeführt.

Mit Bezugszahl "7" ist ein mit Strichlinie angedeutetes Dichtungselement mit einer zum Außendurchmesser des Rohrstutzens 4 passenden Ausnehmung 23 bezeichnet. Das Dichtungselement 7 ist im vorliegenden Fall in Form einer nachgiebigen, 4 mm dicken, kreisrunden Elastomer-Manschette gefertigt. Ferner sind an beiden Flanschkörpern 2, 12 umlaufende Dichtrippen 19 eingebracht, welche während des späteren Verpressens der beiden Ablaufkörper 1; 11 miteinander in das weichere Material der dazwischen liegenden Elastomer-Manschette eingreifen.

In Figuren 4, 5. 6 und 7 sind miteinander verpresste Ablaufkörper 1; 11 - für die Klarheit der Zeichnung - ohne Dichtungselement 7 dargestellt. Wie aus den Figuren 4 und 5 ersichtlich, ragt der obere, innere Rohrstutzen 4 über das freie Ende 22 des kürzeren Rohrstutzens 14 hinaus. Ferner ist in Fig. 5 eine schematisch angedeutete Rastverbindung 30 gezeigt, ausgebildet von den vorgenannten Rastringelementen 15 und 16.

Ein aus den Ablaufkörpern 1; 11 und einem dazwischen eingeflanschten Dichtungselement 7 zusammengesetzter Winkelablauf 100 ist in Fig. 9 dargestellt. Für eine erhöhte Stabilität und Dichtigkeit sorgen nicht nur die miteinander verhakten Rastringelemente 15 und 16 (vgl. Figuren 1 bis 3), die das Dichtungselement 7 beidseitig zusammendrücken, sondern auch die Dichtrippen 9, 19 (vgl. Figuren 3 und 7) und nicht zuletzt eine dauerhafte Verklebung des Dichtungselementes 7 zumindest mit dem kleineren Flanschkörper 2.

Wie die Fig. 8 zeigt, ragt über eine Flachdachabdichtungsebene 25 eine Attika (Umfassung 20) mit einer leicht nach außen geneigten Durchgangsöffnung 24, in deren Einlaufbereich 27 der Winkelablauf 100 mit seinen beiden Rohrstutzen 4, 14 eingebaut und dort mittels nicht gezeigten Schrauben an der Umfassung 20 und am Flachdach befestigt ist. Die Schrauben werden über am Flanschkörper 12 verteilte periphere Öffnungen 28 (Schraubenkopf-Aufnahmen) eingedreht. Das in die Durchgangsöffnung 24 eingeschobene Ablaufrohr 5 bildet mit dem Flanschkörper 2; 12 einen Winkel α von einem Wert etwa 92⁰.

Folglich ist ein barrierefreier Winkelablauf 100 geschaffen, der sich durch eine erhöhte, dauerhafte Stabilität und Dichtigkeit auszeichnet, dessen Rastverbindung 30 einen irreversiblen Verzahnungs- und Verspannungsbereich 21 (vgl. Figuren 8 und 9) des Dichtungselementes 7 bildet.

### Bezugszeichenliste:

- 1: Ablaufkörper
- 2: Flanschkörper
- 3: Ausnehmung
- 4: Rohrstutzen
- 5: Ablaufrohr
- 6: Biegekante
- 7: Dichtungselement
- 8: Flanschabschnitt
- 9: Dichtrippe
- 10: Außenmantel (v. 4)
- 11: Ablaufkörper
- 12: Flanschkörper
- 13: Ausnehmung
- 14: Rohrstutzen
- 15: Ringrastelemente (ringförmig)
- 16: Ringrastelemente (partiell)
- 17: Innenseite (v. 14)
- 18: Flanschabschnitt
- 19: Dichtrippe
- 20: Umfassung
- 21: Verzahnungs- und Verspannungsbereich
- 22: Ende (v. 14)
- 23: Ausnehmung (v. 7)
- 24: Durchgangsöffnung
- 25: Flachdach/ Flachdachabdichtungsebene
- 26: Biegekante
- 27: Einlaufbereich
- 28: Öffnung (Schraubenkopf-Aufnahme)

- 30: Rastverbindung
- α: Winkel
- β: Winkel
- D1: Außendurchmesser
- D2: Innendurchmesser
- E: Ebene
- 100: **Winkelablauf**

## Patentansprüche

1. Winkelablauf (100) für Flachdächer mit einer über die Dachfläche ragenden Umfassung (20), mit einem durch die Umfassung (20) geführten Ablaufrohr (5) und mit einem flächigen, eine Ausnehmung (23) aufweisenden Dichtungselement (7),
**dadurch gekennzeichnet, dass**
das Dichtungselement (7) des Winkelablaufs (100) beidseitig durch Ablaufkörper (1; 11) des Winkelablaufs (100) irreversibel zusammengepresst ist, nämlich
- von einem ersten Ablaufkörper (1), welcher einen ersten Flanschkörper (2) mit einer mittigen Ausnehmung (3) für den Wasserablauf sowie einen an den Flanschkörper (2) angeschlossenen ersten Rohrstutzen (4) umfasst,
- und von einem zweiten Ablaufkörper (11), welcher einen zweiten Flanschkörper (12) mit einer mittigen Ausnehmung (13) sowie einen an den Flanschkörper (12) angeschlossenen zweiten Rohrstutzen (14) umfasst,
wobei die beiden Flanschkörper (2; 12) jeweils einen außerhalb der Ausnehmung (3; 13) längs einer Biegekante (6; 26) abgewinkelten Flanschabschnitt (8; 18) umfassen, wobei im zusammengedrückten Zustand zwischen den abgewinkelten Flanschabschnitten (8; 18) ein Abschnitt (17) des Dichtungselementes (7) angeordnet ist,
wobei der zweite Rohrstutzen (14) einen Innendurchmesser (D2) hat, der einen Außendurchmesser (D1) des ersten Rohrstutzens (4) nicht unterschreitet, so dass die Ausnehmungen (3; 13) und die Rohrstutzen (4; 14) sowie die Ausnehmung (23) des Dichtungselementes (7) im zusammengefügten Zustand der beiden Ablaufkörper (1; 11) zueinander koaxial angeordnet sind.

2. Winkelablauf (100) nach Anspruch 1, **dadurch gekennzeichnet, dass** die beiden Rohrstutzen (4; 14) ineinander unter Bildung einer Rastverbindung (30) einführbar sind.

3. Winkelablauf (100) nach Anspruch 1 oder 2, **dadurch gekennzeichnet, dass** die Rastverbindung (30) aus auf einem Außenmantel (10) des inneren Rohrstutzens (4) umlaufenden Rastringelementen (15) und auf einer Innenseite (17) des Rohrstutzens (14) komplementären partiellen Rastringelementen (16) gebildet ist.

4. Winkelablauf (100) nach Anspruch 3, **dadurch gekennzeichnet, dass** die Rastelemente (15; 16) - im zusammengepressten Zustand der beiden Ablaufkörper (1; 11) - einen irreversiblen Verzahnungs- und Verspannungsbereich (21) des Dichtungselementes (7) bilden.

5. Winkelablauf (100) nach einem der Ansprüche 1 bis 4, **dadurch gekennzeichnet, dass** sowohl die Flanschkörper (2; 12) als auch die Flanschabschnitte (8; 18) mit auf das Dichtungselement (7) gerichteten und in das Material des Dichtungselementes (7) eingreifenden Dichtrippen (9; 19) versehen sind.

6. Winkelablauf (100) nach einem der Ansprüche 1 bis 5, **dadurch gekennzeichnet, dass** der abgewinkelte Flanschabschnitt (8; 18) - in einem längsaxialen Schnitt des Winkelablaufs gesehen - unter einem stumpfen Winkel (β) gegenüber einer durch den Flanschkörper (2) definierten Ebene (E) angeordnet ist.

7. Winkelablauf (100) nach einem der Ansprüche 1 bis 6, **dadurch gekennzeichnet, dass** der Winkel (β) zwischen 92° und 93⁰ liegt.

8. Winkelablauf (100) nach einem der Ansprüche 1 bis 7, **dadurch gekennzeichnet, dass** der Flanschkörper (2; 12) gegenüber dem Ablaufrohr (5) - in einem längsaxialen Schnitt des Winkelablaufs gesehen - unter einem stumpfen Winkel (α) zwischen 91⁰ und 95⁰ liegt.

9. Winkelablauf (100) nach einem der Ansprüche 1 bis 8, **dadurch gekennzeichnet, dass** das Dichtungselement (7) aus plastisch oder elastisch verformbarem Flachmaterial, wie Bitumen- oder Kunststoffbahnen, vorzugsweise Elastomerbahnen, besteht.

10. Winkelablauf (100) nach einem der Ansprüche 1 bis 9, **dadurch gekennzeichnet, dass** das zwischen den Flanschkörpern (2; 12) eingeflanschte Dichtungselement (7) mit wenigstens einem der Flanschkörper (2; 12) dauerhaft verklebt ist.

## Claims

1. Angular drain (100) for flat roofs that have a projecting (20) surround above the roof surface, the drain comprising a drain pipe (5) passed through the surround (20) and comprising a flat sealing element (7) that has a cut-out (23),
**characterized in that**
the sealing element (7) is irreversibly pressed together on both sides by drain bodies (1; 11), specifically
- by a first drain body (1) which comprises a first flange body (2) having a central cut-out (3) for water drainage and a first pipe nozzle (4) connected to the flange body (2),
- and by a second drain body (11) which comprises a second flange body (12) having a central cut-out (13) and a second pipe nozzle (14) connected to the flange body (12),
the two flange bodies (2; 12) each comprising a flange section (8; 18) which is angled along a respective bending edge (6; 26) outside the cut-out (3; 13),
a section (17) of the sealing element (7) being arranged between the angled flange sections (8; 18) in the pressed-together state,
wherein the second pipe nozzle (14) has an inside diameter (D2) which is not smaller than an outside diameter (D1) of the first pipe nozzle (4), so that the cutouts (3; 13) and the pipe nozzles (4; 14) and the cut-out ( 23) of the sealing element (7) are arranged coaxially to one another when the two drain bodies (1; 11) are joined together.

2. Angular drain (100) according to claim 1, **characterized in that** the two pipe nozzles (4; 14) can be inserted into one another to form a snap-in connection (30).

3. Angular drain (100) according to claim 1 or 2, **characterized in that** the snap-in connection (30) is formed from snap-in ring elements (15) arranged peripherally on an outer casing (10) of the inner pipe nozzle (4) and from complementary partial snap-in ring elements (16) on an inside (17) of the pipe nozzle (14).

4. Angular drain (100) according to claim 3, **characterized in that** the snap-in elements (15; 16) - in the pressed-together state of the two drain bodies (1; 11) - form an irreversible interlocking and bracing area (21) of the sealing element (7).

5. Angular drain (100) according to one of claims 1 to 4, **characterized in that** the flange bodies (2; 12) as well as the flange sections (8; 18) are provided with sealing ribs (9; 19) directed onto the sealing element (7), the ribs engaging in the material of the sealing element (7).

6. Angular drain (100) according to one of claims 1 to 5, **characterized in that** the angled flange section (8; 18) - as seen in a longitudinal axial section of the Angular drain - is arranged at an obtuse angle (β) with respect to a plane (E) defined by the flange body (2).

7. Angular drain (100) according to one of claims 1 to 6, **characterized in that** the angle (β) lies between 92° and 93°.

8. Angular drain (100) according to one of claims 1 to 7, **characterized in that** the flange body (2; 12) lies at an obtuse angle (α) of between 91° and 95° with respect to the drain pipe (5) - as seen in a longitudinal axial section of the Angular drain.

9. Angular drain (100) according to one of claims 1 to 8, **characterized in that** the sealing element (7) consists of a plastically or elastically deformable flat material, such as bitumen or plastic webs, preferably elastomeric webs.

10. Angular drain (100) according to one of claims 1 to 9, **characterized in that** the sealing element (7) flanged in between the flange bodies (2; 12) is permanently bonded to at least one of the flange bodies (2; 12).

## Revendications

1. Drain angulaire (100) pour toits plats avec une enveloppe (20) faisant saillie au-dessus de la surface du toit, avec un tuyau d'évacuation (5) mené à travers l'enveloppe (20) et avec un élément d'étanchéité (7) plat présentant un évidement (23),
**caractérisé en ce que**
l'élément d'étanchéité (7) du drain angulaire (100) est comprimé de manière irréversible des deux côtés par des corps d'écoulement (1; 11), à savoir
- par un premier corps d'écoulement (1), lequel comprend un premier corps de bride (2) avec un évidement (3) central pour l'écoulement de l'eau ainsi qu'un premier raccord de tuyau (4) relié au corps de bride (2),
- et par un deuxième corps d'écoulement (11), lequel comprend un deuxième corps de bride (12) avec un évidement (13) central ainsi qu'un deuxième raccord de tuyau (14) relié au corps de bride (12),
dans lequel les deux corps de bride (2; 12) comprennent respectivement un segment de bride (8; 18) coudé à l'extérieur de l'évidement (3; 13) le long d'une arête de pliage (6; 26),
dans lequel, à l'état comprimé, un segment (17) de l'élément d'étanchéité (7) est disposé entre les segments de bride (8; 18) coudés,
dans lequel le deuxième raccord de tuyau (14) a un diamètre intérieur (D2) qui n'est pas plus petit qu'un diamètre extérieur (D1) du premier raccord de tuyau (4) de sorte que les évidements (3; 13) et les raccords de tuyau (4; 14) ainsi que l'évidement (23) de l'élément d'étanchéité (7) sont disposés les uns par rapport aux autres de manière coaxiale dans l'état assemblé des deux corps d'écoulement (1; 11).

2. Drain angulaire (100) selon la revendication 1, **caractérisé en ce que** les deux raccords de tuyau (4; 14) peuvent être insérés l'un dans l'autre moyennant la formation d'une connexion par encliquetage (30).

3. Drain angulaire (100) selon la revendication 1 ou la revendication 2, **caractérisé en ce que** la connexion par encliquetage (30) est formée par un élément annulaire d'encliquetage (15) circonférentiel sur une enveloppe extérieure (10) du raccord de tuyau (4) intérieur et des éléments annulaires d'encliquetage (16) partiels complémentaires sur un côté intérieur (17) du raccord de tuyau (14).

4. Drain angulaire (100) selon la revendication 3, **caractérisé en ce que** les éléments d'encliquetage (15; 16) - dans l'état comprimé des deux corps d'écoulement (1; 11) - forment une zone d'indentation et de tension (21) irréversible de l'élément d'étanchéité (7).

5. Drain angulaire (100) selon l'une des revendications 1 à 4, **caractérisé en ce qu'**à la fois les corps de bride (2; 12) et les segments de bride (8; 18) sont munis de nervures d'étanchéité (9; 19) orientées vers l'élément d'étanchéité (7) et se mettant en prise dans le matériau de l'élément d'étanchéité (7).

6. Drain angulaire (100) selon l'une des revendications 1 à 5, **caractérisé en ce que** le segment de bride (8; 18) coudé - vu en coupe axiale longitudinale du drain angulaire - est disposé avec un angle obtus (β) par rapport à un plan (E) défini par le corps de bride (2).

7. Drain angulaire (100) selon l'une des revendications 1 à 6, **caractérisé en ce que** l'angle (β) se situe entre 92° et 93°.

8. Drain angulaire (100) selon l'une des revendications 1 à 7, **caractérisé en ce que** le corps de bride (2; 12) se situe par rapport au tuyau d'évacuation (5) - vu en coupe axiale longitudinale du drain angulaire - avec un angle obtus (α) entre 91° et 95°.

9. Drain angulaire (100) selon l'une des revendications 1 à 8, **caractérisé en ce que** l'élément d'étanchéité (7) est constitué d'un matériau plat déformable de manière plastique ou élastique, comme des bandes de bitume ou de matière plastique, de préférence, de bandes d'élastomère.

10. Drain angulaire (100) selon l'une des revendications 1 à 9, **caractérisé en ce que** l'élément d'étanchéité (7) bridé par les brides entre les corps de bride (2; 12) est collé de manière durable avec au moins un des corps de bride (2; 12).
